# EUROPÄISCHE PATENTSCHRIFT

(11) **EP 3 272 937 B1**
(45) Veröffentlichungstag und Bekanntmachung des Hinweises auf die Patenterteilung: **13.03.2019**
(21) Anmeldenummer: 17181722.4
(22) Anmeldetag: 17.07.2017
(51) Int. Cl.: E01C 5/00, E01C 11/22, E01F 9/529, E01F 9/535

(54) **STRASSENBANKETTPLATTE**
ROADSIDE SLAB
DALLE DE BORD DE ROUTE

(30) Priorität: 20.07.2016 AT 506552016
(43) Veröffentlichungstag der Anmeldung: 24.01.2018
(73) Patentinhaber: Lederer, Adolf, 8200 Gleisdorf (AT)
(72) Erfinder: Lederer, Adolf, 8200 Gleisdorf (AT)
(74) Vertreter: Gibler & Poth Patentanwälte KG

(56) Entgegenhaltungen:
- EP-A1- 0 891 447
- DE-A1- 19 963 964
- DE-U1-202016 000 911
- US-A1- 2004 250 495
- US-A1- 2008 072 514
- US-A1- 2014 119 831

## Beschreibung

Die Erfindung betrifft eine Straßenbankettplatte gemäß dem Oberbegriff des Patentanspruches 1.

Das Straßenbankett ist ein, an eine Fahrbahn einer Straße angrenzender Streifen. Unbefestigte Straßenbankette brechen oft an der Seite aus, wobei nachfolgend auch der Fahrbahnrand beschädigt wird. Dadurch sind Reparaturen des Fahrbahnrandes und des Straßenbanketts häufig notwendig, wobei derartige Reparaturen den Instandhaltungsaufwand der Infrastruktur erhöhen und Staus verursachen.

Um das Straßenbankett zusätzlich zu befestigen sind Straßenbankettplatten bekannt, welche neben dem Fahrbahnrand auf das Straßenbankett aufgelegt werden, um den Fahrbahnrand zusätzlich abzustützen und das Straßenbankett zu schützen.

Aus der DE 20 2016 000 911 U1 ist ein Formstein aus Beton zur Verlegung an Straßenrändern bekannt, welche einen rechteckigen Grundriss aufweist. Weiters sind Vorsprünge und Vertiefungen an den Stirnseiten angeordnet, um eine genaue Anordnung von Längsrillen über mehrere Formsteine hinweg zu gewährleisten. Zur Verbesserung der Langzeitstabilität wird eine Fixierung am Untergrund mittels Haltestiften beschrieben.

Aus der US 2004/0250495 A1 sind Bodenplatten bekannt, welche dazu vorgesehen sind als Weg verlegt zu werden. Es sind unterschiedliche Geometrien der Bodenplatten geoffenbart, darunter rechteckige, quadratische und dreieckige. Weiters ist eine trapezförmige Bodenplatte mit einem Winkel von 30° zwischen den Seitenflächen geoffenbart.

Aus der EP 0 891 447 A1 sind Rinnenformsteine bekannt, welche dazu vorgesehen sind um einen gepflasterten Bereich einer Tankstelle verlegt zu werden, um eine dichte und umlaufende Flüssigkeitsrinne auszubilden. Die einzelnen Rinnenformsteine weisen an deren Stirnflächen jeweils gegengleiche Federn und Nuten auf, welche trapezförmig sind. Die Grundform der einzelnen Rinnenformsteine kann eine leichte Trapezform aufweisen, so dass diese als Bögen oder S-kurvenartig verlegt werden können.

Aus der DE 199 63 964 A1 sind trapezförmige Formsteine für eine Pflasterfläche bekannt, welche eine seitliche Verzahnung aufweisen.

Aus der US 2008/072514 A1 sind Kunststoffsteine bekannt, welche dazu vorgesehen sind zusammen einen Boden auszubilden.

Aus der US 2014/0119831 A1 ist eine Bodenplatte für einen Erosionsschutz bekannt, welche ähnlich wie Puzzlestücke zu verlegen ist. Hierbei sind die Verbindungseinrichtungen als Schwalbenschwanzverbindung ausgebildet.

Nachteilig an derartigen Straßenbankettplatten ist, dass diese, um den Fahrbahnrand zuverlässig abzustützen und durch auffahrende Fahrzeuge nicht verschoben zu werden, eine große Masse aufweisen, wodurch die Verlegung wesentlich erschwert ist und der Einsatz von Kränen und dergleichen benötigt wird. Weiters bilden sich im Kurvenbereich Spalten zwischen zwei angrenzenden Straßenbankettplatten aus, wodurch die Rückhaltefähigkeit der Straßenbankettplatten herabgesetzt ist und diese leichter verschoben werden können.

Aufgabe der Erfindung ist es daher eine Straßenbankettplatte der eingangs genannten Art anzugeben, mit welcher die genannten Nachteile vermieden werden können, mit welcher eine gute Abstützung des Fahrbahnrandes auch in Kurven möglich ist und welche einfach zu verlegen ist.

Erfindungsgemäß wird dies durch die Merkmale des Patentanspruches 1 erreicht.

Dadurch ergibt sich der Vorteil, dass durch die Verbindungseinrichtungen an den Seitenflächen die Straßenbankettplatten zusammen einen Verbund ausbilden, wodurch die einzelnen Straßenbankettplatten mit geringer Masse ausgebildet sein können aber dennoch eine starke Rückhaltewirkung der Straßenbankettplatten gegen ein Verschieben erreicht wird. Aufgrund der dadurch möglichen geringen Masse können die Straßenbankettplatten auch von Hand verlegt werden, wodurch der Aufwand zum Verlegen erheblich reduziert wird. Durch die Schräge der Seitenflächen zueinander, wobei die einzelne Verbindungseinrichtung wahlweise mit derselben Verbindungseinrichtung oder der anderen Verbindungseinrichtung der benachbarten Straßenbankettplatte verbunden werden kann, können die Straßenbankettplatten wahlweise gerade oder einer Kurve in beiden Richtungen folgend aufgelegt werden, und dennoch miteinander verbunden bleiben, wobei Spalten zwischen angrenzenden Straßenbankettplatten vermieden werden können. Dadurch kann der Fahrbahnrand insbesondere in Kurven oder im Bereich von Kreisverkehren zuverlässig abgestützt werden, bei denen die Fahrbahnränder oftmals erhöhten Belastungen ausgesetzt sind.

Die Unteransprüche betreffen weitere vorteilhafte Ausgestaltungen der Erfindung.

Ausdrücklich wird hiermit auf den Wortlaut der Patentansprüche Bezug genommen, wodurch die Ansprüche an dieser Stelle durch Bezugnahme in die Beschreibung eingefügt sind und als wörtlich wiedergegeben gelten.

Die Erfindung wird unter Bezugnahme auf die beigeschlossenen Zeichnungen, in welchen lediglich bevorzugte Ausführungsformen beispielhaft dargestellt sind, näher beschrieben. Dabei zeigt:
Fig. 1 eine erste bevorzugte Ausführungsform einer Straßenbankettplatte in Draufsicht;
Fig. 2 die erste bevorzugte Ausführungsform einer Straßenbankettplatte in einer axonometrischen Darstellung;
Fig. 3 eine erste bevorzugte Ausführungsform einer Straßenbankettplattenanordnung in Draufsicht;
Fig. 4 eine zweite bevorzugte Ausführungsform einer Straßenbankettplattenanordnung in Draufsicht;
Fig. 5 eine dritte bevorzugte Ausführungsform einer Straßenbankettplattenanordnung in einer axonometrischen Darstellung;
Fig. 6 eine zweite bevorzugte Ausführungsform einer Straßenbankettplatte in einer axonometrischen Darstellung; und
Fig. 7 eine dritte bevorzugte Ausführungsform einer Straßenbankettplatte in einer axonometrischen Darstellung.

Die Fig. 1 bis 7 zeigen bevorzugte Ausführungsformen einer Straßenbankettplatte 1 zur Abstützung eines Fahrbahnrandes, umfassend eine erste Seitenfläche 2 und eine, der ersten Seitenfläche 2 gegenüberliegende zweite Seitenfläche 3. Eine Straßenbankettplatte 1 ist eine Platte, welche dazu vorgesehen ist auf einem Straßenbankett aufgelegt zu werden, um den Fahrbahnrand, also den Rand der Fahrbahn, seitlich abzustützen, damit dieser unter Belastung nicht ausbricht. Die Straßenbankettplatte 1 weist die zwei gegenüberliegenden Seitenflächen 2,3 auf, wobei vorgesehen ist, dass sich zwei benachbarte Straßenbankettplatten 1 an den Seitenflächen 2,3 kontaktieren.

Vorgesehen ist, dass die erste Seitenfläche 2 schräg gegenüber der zweiten Seitenfläche 3 angeordnet ist. Schräg bedeutet hierbei, dass die erste Seitenfläche 2 und die zweite Seitenfläche nicht parallel zueinander verlaufen, sondern zueinander verkippt sind, wobei die Kippachse in Betriebslage gesehen senkrecht verläuft. Insbesondere kann vorgesehen sein, dass die Seitenfläche 2 und die zweite Seitenfläche 3 jeweils senkrecht verläuft.

Weiters ist vorgesehen, dass die erste Seitenfläche 2 eine erste Verbindungseinrichtung 4 und die zweite Seitenfläche 3 eine zweite Verbindungseinrichtung 5 aufweist, dass die erste Verbindungseinrichtung 4 und die zweite Verbindungseinrichtung 5 jeweils wenigstens eine Feder 6 und eine im Wesentlichen gegengleich zur Feder 6 ausgebildete Nut 7 aufweisen, und dass die erste Verbindungseinrichtung 4 und die zweite Verbindungseinrichtung 5 derart ausgebildet sind, dass diese wahlweise mit der ersten Verbindungseinrichtung 4 oder der zweiten Verbindungseinrichtung 5 einer identisch ausgebildeten benachbarten Straßenbankettplatte 1 verbindbar sind. Die Verbindungseinrichtungen 4,5 sind Ausbildungen der jeweiligen Seitenfläche 2,3, welche dazu vorgesehen sind zumindest Scherkräfte entlang der Seitenfläche 2,3 zwischen zwei benachbarten Straßenbankettplatten 1 entgegenzuwirken. Dadurch wird eine auf eine Straßenbankettplatte 1 ausgeübte Kraft auf die benachbarten Straßenbankettplatten 1 übertragen, wodurch diese in deren Position gehalten wird.

Die wenigstens eine Feder 6 einer Straßenbankettplatten 1 ist dazu vorgesehen in die Nut 7 der gegenüberliegenden Straßenbankettplatten 1 einzugreifen und umgekehrt, wodurch beide Straßenbankettplatten 1 miteinander verbunden werden können. Dass die Nut 7 im Wesentlichen gegengleich zu der Feder 6 ausgebildet ist bedeutet, dass ein Spiel zwischen der Nut 7 und einer in der Nut 7 angeordneten Feder 6 gegeben ist. Durch dieses Spiel kann der Zusammenbau vereinfacht werden.

Insbesondere kann lediglich eine Feder 6 und auch lediglich eine Nut 7 pro Verbindungseinrichtung 4,5 vorgesehen sein.

Es können alternativ auch mehrere Federn 6 und Nuten 7 pro Verbindungseinrichtung 4,5 vorgesehen sein.

Die erste Verbindungseinrichtung 4 und die zweite Verbindungseinrichtung 5 sind derart ausgebildet, dass die erste Verbindungseinrichtung 4 oder die zweite Verbindungseinrichtung 5 wahlweise mit der ersten Verbindungseinrichtung 4 oder der zweiten Verbindungseinrichtung 5 verbunden werden können, wodurch jede Seitenfläche 2,3 der Straßenbankettplatte 1 mit einer beliebigen Seitenfläche 2,3 einer gleich ausgebildeten Straßenbankettplatte 1 verbunden werden kann. Aufgrund der Schräge der Seitenflächen 2,3 zueinander können die Straßenbankettplatte 1 daher entlang einer Geraden aber auch entlang einer Kurve aneinandergereiht werden. Insbesondere kann vorgesehen sein, dass die erste Seitenfläche 2 inklusive der ersten Verbindungseinrichtung 4 durch eine gedachte Rotation um eine senkrechte Kippachse mit der zweiten Seitenfläche 3 inklusive der zweiten Verbindungseinrichtung 5 in Deckung gebracht werden kann.

Dadurch ergibt sich der Vorteil, dass durch die Verbindungseinrichtungen 4,5 an den Seitenflächen 2,3 die Straßenbankettplatten 1 zusammen einen Verbund ausbilden, wodurch die einzelnen Straßenbankettplatten 1 mit geringer Masse ausgebildet sein können aber dennoch eine starke Rückhaltewirkung der Straßenbankettplatten 1 gegen ein Verschieben erreicht wird. Aufgrund der dadurch möglichen geringen Masse können die Straßenbankettplatten 1 auch von Hand verlegt werden, wodurch der Aufwand zum Verlegen erheblich reduziert wird. Durch die Schräge der Seitenflächen 2,3 zueinander, wobei die einzelne Verbindungseinrichtung 4,5 wahlweise mit derselben Verbindungseinrichtung 4,5 oder der anderen Verbindungseinrichtung 4,5 der benachbarten Straßenbankettplatte 1 verbunden werden kann, können die Straßenbankettplatten 1 wahlweise gerade oder einer Kurve in beiden Richtungen folgend aufgelegt werden, und dennoch miteinander verbunden bleiben, wobei Spalten zwischen angrenzenden Straßenbankettplatten 1 vermieden werden können. Dadurch kann der Fahrbahnrand insbesondere in Kurven oder im Bereich von Kreisverkehren zuverlässig abgestützt werden, bei denen die Fahrbahnränder oftmals erhöhten Belastungen ausgesetzt sind.

Die Straßenbankettplatte 1 kann insbesondere aus Beton ausgebildet sein.

Alternativ kann vorgesehen sein, dass die Straßenbankettplatte 1 aus Kunststoff, Stein oder Recyclingmaterial ausgebildet ist.

Weiters kann vorgesehen sein, dass die Straßenbankettplatte 1 einstückig ausgebildet ist.

Bevorzugt kann vorgesehen sein, dass die erste Seitenfläche 2 und die zweite Seitenfläche 3 mittels einer ersten Stirnfläche 8 und einer, der ersten Stirnfläche 8 gegenüberliegenden zweiten Stirnfläche 9 miteinander verbunden sind, wobei bevorzugt die erste Stirnfläche 8 parallel zu der zweiten Stirnfläche 9 ist.

Die Straßenbankettplatte 1 kann insbesondere eine, bevorzugt ebene, Auflagefläche aufweisen, wobei eine Senkrechte der Straßenbankettplatte 1 insbesondere senkrecht zu der Auflagefläche ist.

Insbesondere kann vorgesehen sein, dass ein Grundriss der Straßenbankettplatte 1 im Wesentlichen die Form eines Trapezes, bevorzugt eines gleichschenkeligen Trapezes, aufweist. Der Grundriss ist hierbei die Projektion entlang einer Senkrechten der Straßenbankettplatte 1. Der Grundriss kann insbesondere die Fläche der Auflagefläche der Straßenbankettplatte 1 sein.

Von der Auflagefläche können sich bevorzugt die beiden Seitenflächen 2,3 und die beiden Stirnflächen 8,9 senkrecht nach oben erstrecken.

Beim gleichschenkeligen Trapez sind die beiden Seitenflächen 2,3 gleich lang. Dadurch ergibt sich der Vorteil, dass es möglich ist die Straßenbankettplatte 1 derart miteinander verbunden anzuordnen, dass die Stirnflächen 8,9 an einer Seite entlang einer gemeinsamen Ebene angeordnet sind, und damit einem geraden Fahrbahnrand ohne Spalten oder Zwischenräume kontaktieren können.

Weiters kann vorgesehen sein, dass die erste Seitenfläche 2 und die zweite Seitenfläche 3 mittels der ersten Stirnfläche 8 und der, der ersten Stirnfläche 8 gegenüberliegenden zweiten Stirnfläche 9 miteinander verbunden sind, wobei die erste Stirnfläche 8 länger ist als die zweite Stirnfläche 9. Durch den Längenunterschied der Stirnflächen 8 ergibt sich die Schräge der Seitenflächen 2,3 zueinander.

Weiters kann vorgesehen sein, dass die erste Seitenfläche 2 gegenüber der zweiten Seitenfläche 3 um einen Winkel von mindesten 2°, insbesondere mindesten 4°, besonders bevorzugt im Wesentlichen 5°, schräg angeordnet ist. Der Winkel zwischen der erste Seitenfläche 2 und der zweiten Seitenfläche 3 ist hierbei die Abweichung von der Parallelität der beiden Seitenfläche 2 zueinander. Die Kippachse dieses Winkels verläuft dabei entlang der Senkrechten der Straßenbankettplatte 1. Dadurch kann mit maximal 45 aneinandergereihten Straßenbankettplatten 1 eine 90° Kurve gefolgt werden, wodurch einer gekurvten Straße leicht gefolgt werden kann.

Der Winkel zwischen den Seitenfläche 2,3 kann insbesondere der Winkel zwischen einer ersten Ebene der ersten Seitenfläche 2 und einer zweiten Ebene der zweiten Seitenfläche 3 sein. Diese Ebenen können jene Ebene der jeweiligen Seitenfläche 2,3 sein, aus welche die Feder 6 hervorspringt und die Nut 7 hineingeht. Insbesondere kann vorgesehen sein, dass die erste Ebene durch die beiden Kanten der ersten Seitenfläche 2 mit den beiden Stirnflächen 8,9, und die zweite Ebene durch die beiden Kanten der zweiten Seitenfläche 3 mit den beiden Stirnflächen 8,9 aufgespannt wird.

Weiters kann vorgesehen sein, dass die erste Seitenfläche 2 und/oder die zweite Seitenfläche 2 gegenüber der ersten Stirnfläche 8 einen spitzen Winkel von maximal 89°, bevorzugt maximal 88°, einschließt.

Insbesondere kann vorgesehen sein, dass die erste Seitenfläche 2 und/oder die zweite Seitenfläche 2 gegenüber der zweiten Stirnfläche 9 einen stumpfen Winkel von mindestens 91°, bevorzugt maximal 92°, einschließt.

Weiters kann vorgesehen sein, dass die erste Seitenfläche 2 gegenüber der zweiten Seitenfläche 3 um einen Winkel von maximal 10°, insbesondere maximal 6°, schräg angeordnet ist. Dadurch können mit den Straßenbankettplatten 1 einem Kurvenverlauf mit der Abstufung von 10° oder weniger gefolgt werden.

Besonders bevorzugt kann vorgesehen sei, dass die erste Stirnfläche 8 eine Länge von maximal 50 cm, insbesondere maximal 30 cm, besonders bevorzugt maximal 25 cm, aufweist. Durch diese, im Vergleich zu herkömmlichen Straßenbankettplatten, geringe Länge ergibt sich der unter anderem der Vorteil des geringen Gewichts. Da durch die Ausbildung der Straßenbankettplatten wahlweise eine gerade oder eine gekurvte Verlegung möglich ist, ergibt sich durch die geringe Länge weiters der Vorteil, dass sehr flexibel einem Straßenverlauf gefolgt werden kann.

Insbesondere kann vorgesehen sei, dass die erste Stirnfläche eine Länge von mindesten 13 cm, insbesondere mindesten 20 cm, aufweist.

Bevorzugt kann vorgesehen sein, dass eine maximale Tiefe der Nut 3 cm beträgt.

Weiters kann vorgesehen sein, dass ein Abstand der ersten Stirnfläche 8 zu der zweiten Stirnfläche 9 zwischen 20 cm und 50 cm, bevorzugt im Wesentlichen 33 cm beträgt. Dadurch können im Straßenbankett neben den Straßenbankettplatten 1 Leitposten angeordnet werden.

Besonders bevorzugt kann vorgesehen sein, dass eine Masse der Straßenbankettplatte 1 maximal 60 kg, insbesondere maximal 40 kg, besonders bevorzugt maximal 20 kg, beträgt. Bei dieser geringen Masse können die Straßenbankettplatte 1 leicht per Hand verlegt werden.

Weiters kann vorgesehen sein, dass die Masse der Straßenbankettplatte 1 mindesten 10 kg beträgt.

Insbesondere kann vorgesehen sein, dass die Auflagefläche der Straßenbankettplatte 1 parallel ist zu einer, der Auflagefläche gegenüberliegenden Deckfläche 10. Dadurch ergibt sich der Vorteil, dass unabhängig von der Aneinanderreihung der Straßenbankettplatten 1 eine im Wesentlichen ebene und befahrbare Deckfläche 10 ausgebildet wird.

Insbesondere kann eine Dicke der Straßenbankettplatte zwischen 10 cm und 14 cm, bevorzugt im Wesentlichen 12 cm, betragen. Die Dicke der Straßenbankettplatte entspricht hierbei dem Abstand der Auflagefläche zu der Deckfläche 10.

Weiters kann vorgesehen sein, dass an der Deckfläche 10 wenigstens zwei Vertiefungen 11 ausgebildet sind, wobei zwischen den wenigstens zwei Vertiefungen 11 ein von der ersten Seitenfläche 2 zur zweiten Seitenfläche 3 verlaufender und mittig angeordneter Steg 12 verläuft. Durch die Vertiefungen 11 werden bei einem auf die Straßenbankettplatten 1 auffahrenden Fahrzeug für den Fahrer deutlich wahrnehmbare Vibrationen verursacht, wodurch dem Fahrer ein Abkommen von der Fahrbahn signalisiert werden kann. Der mittig angeordnete Steg 12 sorgt dafür, dass ein Schneepflug oder dergleichen über die Vertiefungen 11 hinweg geführt wird, und nicht an den Vertiefungen 11 hängen bleibt, und derart der Schneepflug und/oder die Straßenbankettplatten 1 beschädigt werden.

Insbesondere kann vorgesehen sein, dass die Vertiefungen 11 gegenüber den Stirnseiten 8,9 randoffen sind. Derart kann Wasser aus den Vertiefungen einfach ablaufen.

Bei den Verbindungseinrichtungen 4,5 kann es bereits ausreichend sein, dass die Feder 6 als ein Fortsatz mit Gleitflächen ausgebildet ist, wobei beim Auftreten einer Scherkraft an den Seitenflächen 2,3 einem Auseinanderrücken zweier benachbarter Straßenbankettplatten 1 durch die benachbarten Straßenbankettplatten 1 entgegengewirkt wird. Der Fortsatz mit Gleitflächen kann insbesondere als Keil oder halbkugelförmiger Fortsatz ausgebildet sein.

Besonders bevorzugt kann vorgesehen sein, die erste Verbindungseinrichtung 4 und die zweite Verbindungseinrichtung 5 derart ausgebildet sind, dass eine Verbindung der Verbindungseinrichtungen 4,5 gegenüber Scherkräften entlang der jeweiligen Seitenfläche 2,3 formschlüssig ist. Derart kommt es beim Auftreten von Scherkräften nicht zu einem Gleiten zwischen Feder 6 und Nut 7, sondern die Feder 6 und die Nut 7 alleine wirken den Scherkräften formschlüssig entgegen. In Richtung der Seitenfläche 2,3 auftreffende Kräfte können dabei von einer Straßenbankettplatte 1 auf die benachbarten Straßenbankettplatte 1 übertragen werden. Ein Beispiel für derart ausgebildete Verbindungseinrichtungen 4,5 ist in der bevorzugten Ausführungsform in Fig. 7 dargestellt, bei welchem die Feder 6 als ein Fortsatz mit rechteckigen Grundriss ausgebildet ist, deren Flanken parallel zu den Stirnflächen 8,9 ist.

Erfindungsgemäß ist es vorgesehen, dass die Feder 6 und die Nut 7 hinterschnitten sind. Durch die Hinterschneidung können nicht nur Kräfte entlang den Seitenflächen 2,3, sondern auf Zugkräfte zwischen zwei benachbarten Straßenbankettplatten 1 aufgenommen werden. Dadurch wirken die aneinandergereihten Straßenbankettplatten 1 wie ein Zugband, wobei die einzelnen Straßenbankettplatten 1 von den benachbarten Straßenbankettplatten 1 zuverlässig an deren Position gehalten. Ein Beispiel für derart ausgebildete Verbindungseinrichtungen 4,5 ist in der bevorzugten Ausführungsform in Fig. 6 dargestellt, bei welchem die Feder 6 eine parallel zu den Stirnflächen 8,9 verlaufende Flanke und eine hinterschnittene Flanke aufweist.

Besonders bevorzugt kann vorgesehen sein, dass die Feder 6 und die Nut 7 als Schwalbenschwanzverbindung ausgebildet sind. Bei der Schwalbenschwanzverbindung sind beide Flanken der Feder 6 hinterschnitten. Vorteilhaft an der Schwalbenschwanzverbindung ist, dass diese besonders große Zugkräfte aufnehmen kann. Ein Beispiel für derart ausgebildete Verbindungseinrichtungen 4,5 ist in der bevorzugten Ausführungsform einer Straßenbankettplatte 1 in den Fig. 1 bis 5 dargestellt.

Weiters ist eine Straßenbankettplattenanordnung 13 aus mehreren miteinander verbundenen Straßenbankettplatten 1, umfassend wenigstens ein gerades Teilstück 14 und/oder wenigstens ein gekurvtes Teilstück 15, wobei bei dem wenigstens einen geraden Teilstück 14 die erste Verbindungseinrichtung 4 der Straßenbankettplatte 1 mit der ersten Verbindungseinrichtung 4 der benachbarten Straßenbankettplatte 1 verbunden ist, und bei dem wenigstens einen gekurvten Teilstück 15 die erste Verbindungseinrichtung 4 der Straßenbankettplatte 1 mit der zweiten Verbindungseinrichtung 5 der benachbarten Straßenbankettplatte 1 verbunden ist. Weiters ist bei dem wenigstens einen geraden Teilstück 14 die zweite Verbindungseinrichtung 5 der Straßenbankettplatte 1 mit der zweiten Verbindungseinrichtung 5 der anderen benachbarten Straßenbankettplatte 1 verbunden. Die Straßenbankettplattenanordnung 13 kann insbesondere beliebige Kombinationen von geraden Teilstücken 14 und gekurvten Teilstücken 15 aufweisen. Durch das Zwischenfügen eines geraden Teilstückes 14 zwischen zwei gekurvten Teilstücken 15 können insbesondere eine Vielzahl an Kurvenradien realisiert werden.

In Fig. 3 ist beispielhaft ein gerades Teilstück 14 einer bevorzugten Ausführungsform dargestellt. Durch die Verbindung der ersten Verbindungseinrichtung 4 einer Straßenbankettplatte 1 mit der ersten Verbindungseinrichtung 4 der benachbarten Straßenbankettplatte 1 stellt die Straßenbankettplattenanordnung 13 bei dem geraden Teilstück 14 eine Aneinanderreihung von jeweils um 180° gedrehten Straßenbankettplatte 1, wodurch die Schräge der beiden Seitenflächen 2,3 zueinander jeweils aufgehoben wird. Hierbei wechseln sich die ersten Stirnflächen 8 und die zweiten Stirnflächen 9 an beiden Seiten wechselseitig ab. In Fig. 3 sind nicht alle Merkmale der Straßenbankettplatten 1 mit Bezugszeichen versehen.

In Fig. 4 ist beispielhaft ein gekurvtes Teilstück 15 einer bevorzugten Ausführungsform dargestellt. Durch die Verbindung der ersten Verbindungseinrichtung 4 einer Straßenbankettplatte 1 mit der zweiten Verbindungseinrichtung 5 der benachbarten Straßenbankettplatte 1 stellt die Straßenbankettplattenanordnung 13 bei dem gekurvten Teilstück 15 eine Aneinanderreihung von jeweils um die Schräge der beiden Seitenflächen 2,3 zueinander gedrehten Straßenbankettplatte 1, wodurch der Winkel der Schräge der beiden Seitenflächen 2,3 zueinander mit jeder folgenden Straßenbankettplatte 1 aufsummiert sind. Hierbei sind die ersten Stirnflächen 8 und die zweiten Stirnflächen 9 jeweils an einer Seite angeordnet, ohne sich abzuwechseln. In Fig. 4 sind nicht alle Merkmale der Straßenbankettplatten 1 mit Bezugszeichen versehen.

Durch die Ausbildung der Straßenbankettplatte 1 kann das gekurvte Teilstück 15 wahlweise eine Rechtskurve oder eine Linkskurve ausbilden. In Fig. 5 ist beispielhaft eine bevorzugte Ausführungsform einer Straßenbankettplattenanordnung 13 dargestellt, bei welcher zwei gekurvte Teilstücke 15 zuerst eine Rechtskurve und dann eine Linkskurve ausbilden.

Weiters ist eine Straße umfassend eine Fahrbahn und wenigstens ein an einem Fahrbahnrand anschließenden Straßenbankett vorgesehen, wobei auf dem Straßenbankett eine Vielzahl an miteinander verbundenen und dem Fahrbahnrand folgenden Straßenbankettplatten 1 angeordnet sind. Insbesondere kann vorgesehen sein, dass die Deckfläche 10 der Straßenbankettplatten 1 im Wesentlichen mit einer Oberseite der Fahrbahn am Fahrbahnrand fluchten.

## Patentansprüche

1. Straßenbankettplatte (1) zur Abstützung eines Fahrbahnrandes, umfassend eine erste Seitenfläche (2) und eine, der ersten Seitenfläche (2) gegenüberliegende zweite Seitenfläche (3), wobei die erste Seitenfläche (2) eine erste Verbindungseinrichtung (4) und die zweite Seitenfläche (3) eine zweite Verbindungseinrichtung (5) aufweist, wobei die erste Verbindungseinrichtung (4) und die zweite Verbindungseinrichtung (5) jeweils wenigstens eine Feder (6) und eine im Wesentlichen gegengleich zur Feder (6) ausgebildete Nut (7) aufweisen, wobei die erste Verbindungseinrichtung (4) und die zweite Verbindungseinrichtung (5) derart ausgebildet sind, dass diese wahlweise mit der ersten Verbindungseinrichtung (4) oder der zweiten Verbindungseinrichtung (5) einer identisch ausgebildeten benachbarten Straßenbankettplatte (1) verbindbar sind, **dadurch gekennzeichnet, dass** die erste Seitenfläche (2) schräg gegenüber der zweiten Seitenfläche (3) angeordnet ist, und dass die Feder (6) und die Nut (7) hinterschnitten sind.

2. Straßenbankettplatte (1) nach Anspruch 1, **dadurch gekennzeichnet, dass** ein Grundriss der Straßenbankettplatte (1) im Wesentlichen die Form eines Trapezes, bevorzugt eines gleichschenkeligen Trapezes, aufweist.

3. Straßenbankettplatte (1) nach Anspruch 1 oder 2, **dadurch gekennzeichnet, dass** die erste Seitenfläche (2) gegenüber der zweiten Seitenfläche (3) um einen Winkel von mindesten 2°, insbesondere mindesten 4°, besonders bevorzugt im Wesentlichen 5°, schräg angeordnet ist.

4. Straßenbankettplatte (1) nach einem der Ansprüche 1 bis 3, **dadurch gekennzeichnet, dass** die erste Seitenfläche (2) gegenüber der zweiten Seitenfläche (3) um einen Winkel von maximal 10°, insbesondere maximal 6°, schräg angeordnet ist.

5. Straßenbankettplatte (1) nach einem der Ansprüche 1 bis 4, **dadurch gekennzeichnet, dass** die erste Seitenfläche (2) und die zweite Seitenfläche (3) mittels einer ersten Stirnfläche (8) und einer, der ersten Stirnfläche (8) gegenüberliegenden zweiten Stirnfläche (9) miteinander verbunden sind, wobei die erste Stirnfläche (8) länger ist als die zweite Stirnfläche (9).

6. Straßenbankettplatte (1) nach Anspruch 5, **dadurch gekennzeichnet, dass** die erste Stirnfläche (8) eine Länge von maximal 50 cm, insbesondere maximal 30 cm, besonders bevorzugt maximal 25 cm, aufweist.

7. Straßenbankettplatte (1) nach einem der Ansprüche 1 bis 6, **dadurch gekennzeichnet, dass** eine Auflagefläche der Straßenbankettplatte (1) parallel ist zu einer, der Auflagefläche gegenüberliegenden Deckfläche (10).

8. Straßenbankettplatte (1) nach Anspruch 7, **dadurch gekennzeichnet, dass** an der Deckfläche (10) wenigstens zwei Vertiefungen (11) ausgebildet sind, wobei zwischen den wenigstens zwei Vertiefungen (11) ein von der ersten Seitenfläche (2) zur zweiten Seitenfläche (3) verlaufender und mittig angeordneter Steg (12) verläuft.

9. Straßenbankettplatte (1) nach einem der Ansprüche 1 bis 8, **dadurch gekennzeichnet, dass** die erste Verbindungseinrichtung (4) und die zweite Verbindungseinrichtung (5) derart ausgebildet sind, dass eine Verbindung der Verbindungseinrichtungen (4,5) gegenüber Scherkräften entlang der jeweiligen Seitenfläche (2,3) formschlüssig ist.

10. Straßenbankettplatte (1) nach einem der Ansprüche 1 bis 9, **dadurch gekennzeichnet, dass** die Feder (6) und die Nut (7) als Schwalbenschwanzverbindung ausgebildet sind.

11. Straßenbankettplattenanordnung (13) aus mehreren miteinander verbundenen Straßenbankettplatten (1) nach einem der Ansprüche 1 bis 10, umfassend wenigstens ein gerades Teilstück (14) und/oder wenigstens ein gekurvtes Teilstück (15), wobei bei dem wenigstens einen geraden Teilstück (14) die erste Verbindungseinrichtung (4) der Straßenbankettplatte (1) mit der ersten Verbindungseinrichtung (4) der benachbarten Straßenbankettplatte (1) verbunden ist, und bei dem wenigstens einen gekurvten Teilstück (15) die erste Verbindungseinrichtung (4) der Straßenbankettplatte (1) mit der zweiten Verbindungseinrichtung (5) der benachbarten Straßenbankettplatte (1) verbunden ist.

12. Straße umfassend eine Fahrbahn und wenigstens ein an einem Fahrbahnrand anschließenden Straßenbankett, **dadurch gekennzeichnet, dass** auf dem Straßenbankett eine Vielzahl an miteinander verbundenen und dem Fahrbahnrand folgenden Straßenbankettplatten (1) nach einem der Ansprüche 1 bis 10 angeordnet sind.

## Claims

1. Roadway shoulder slab (1) for supporting a roadway edge, comprising a first side face (2) and a second side face (3) which is opposite the first side face (2), wherein the first side face (2) has a first connecting device (4) and the second side face (3) has a second connecting device (5), wherein the first connecting device (4) and the second connecting device (5) each have at least one tongue (6) and a groove (7) which is formed substantially diametrically opposite the tongue (6), wherein the first connecting device (4) and the second connecting device (5) are formed such that they are selectively connectable to the first connecting device (4) or the second connecting device (5) of an identically formed adjacent roadway shoulder slab (1), **characterized in that** the first side face (2) is arranged obliquely with respect to the second side face (3), and that the tongue (6) and the groove (7) are undercut.

2. Roadway shoulder slab (1) according to claim 1, **characterized in that** a layout of the roadway shoulder slab (1) essentially has the shape of a trapezium, preferably an isosceles trapezium.

3. Roadway shoulder slab (1) according to claim 1 or 2, **characterized in that** the first side face (2) is arranged obliquely with respect to the second side face (3) by an angle of at least 2°, in particular at least 4°, particularly preferably substantially 5°.

4. Roadway shoulder slab (1) according to one of claims 1 to 3, **characterized in that** the first side face (2) is arranged obliquely with respect to the second side face (3) by an angle of at most 10°, in particular at most 6°.

5. Roadway shoulder slab (1) according to one of claims 1 to 4, **characterized in that** the first side face (2) and the second side face (3) are connected to each other by means of a first end face (8) and a second end face (9) which is disposed opposite the first end face (8), wherein the first end face (8) is longer than the second end face (9).

6. Roadway shoulder slab (1) according to claim 5, **characterized in that** the first end face (8) has a length of at most 50 cm, in particular at most 30 cm, particularly preferably at most 25 cm.

7. Roadway shoulder slab (1) according to one of claims 1 to 6, **characterized in that** a supporting surface of the roadway shoulder slab (1) is parallel to a covering surface (10) which is disposed opposite the supporting surface.

8. Roadway shoulder slab (1) according to claim 7, **characterized in that** at least two depressions (11) are formed on the covering surface (10), wherein a web (12), which extends from the first side face (2) to the second side face (3) and is arranged centrally, extends between the at least two depressions (11).

9. Roadway shoulder slab (1) according to one of claims 1 to 8, **characterized in that** the first connecting device (4) and the second connecting device (5) are designed in such a way that a connection of the connecting devices (4, 5) is positively locked with respect to shear forces along the respective side face (2, 3).

10. Roadway shoulder slab (1) according to one of claims 1 to 9, **characterized in that** the tongue (6) and the groove (7) are formed as a dovetail joint.

11. Roadway shoulder slab arrangement (13) made of a plurality of interconnected roadway shoulder slabs (1) according to one of claims 1 to 10, comprising at least one straight section (14) and/or at least one curved section (15), wherein in the at least one straight section (14) the first connecting device (4) of the roadway shoulder slab (1) is connected to the first connecting device (4) of the adjacent roadway shoulder slab (1), and in the at least one curved section (15) the first connecting device (4) of the roadway shoulder slab (1) is connected to the second connecting device (5) of the adjacent roadway shoulder slab (1).

12. Road having a roadway and at least one roadway shoulder adjoining a roadway edge, **characterized in that** a plurality of roadway shoulder slabs (1) according to one of claims 1 to 10, which are connected to one another and follow the roadway edge, are arranged on the roadway shoulder.

## Revendications

1. Plaque d'accotement de route (1) destinée à supporter un bord de chaussée, comprenant une première face latérale (2) et une deuxième face latérale (3) opposée à la première face latérale (2), la première face latérale (2) présentant un premier moyen de liaison (4) et la deuxième face latérale (3) un deuxième moyen de liaison (5), le premier moyen de liaison (4) et le deuxième moyen de liaison (5) présentant chacun au moins une languette (6) et une rainure (7) formée de manière sensiblement opposée à la languette (6), le premier moyen de liaison (4) et le deuxième moyen de liaison (5) étant formés de telle sorte qu'ils peuvent être reliés sélectivement au premier moyen de liaison (4) ou au deuxième moyen de liaison (5) d'une plaque d'accotement de route adjacente (1) formée de manière identique,
**caractérisée en ce que** la première face latérale (2) est disposée en biais par rapport à la deuxième face latérale (3) et que la languette (6) et la rainure (7) sont contre-dépouillées.

2. Plaque d'accotement de route (1) selon la revendication 1, **caractérisée en ce qu'**une projection sur un plan horizontal de la plaque d'accotement de route (1) présente sensiblement la forme d'un trapèze, de préférence d'un trapèze isocèle.

3. Plaque d'accotement de route (1) selon la revendication 1 ou 2, **caractérisée en ce que** la première face latérale (2) est disposée en biais par rapport à la deuxième face latérale (3) d'un angle d'au moins 2°, en particulier d'au moins 4°, de préférence de sensiblement 5°.

4. Plaque d'accotement de route (1) selon l'une des revendications 1 à 3, **caractérisée en ce que** la première face latérale (2) est disposée en biais par rapport à la deuxième face latérale (3) d'un angle de 10° maximum, en particulier de 6° maximum.

5. Plaque d'accotement de route (1) selon l'une des revendications 1 à 4, **caractérisée en ce que** la première face latérale (2) et la deuxième face latérale (3) sont reliées l'une à l'autre au moyen d'une première face frontale (8) et d'une deuxième face frontale (9) opposée à la première face frontale (8), la première face frontale (8) étant plus longue que la deuxième face frontale (9).

6. Plaque d'accotement de route (1) selon la revendication 5, **caractérisée en ce que** la première face frontale (8) a une longueur de 50 cm maximum, en particulier de 30 cm maximum, de préférence de 25 cm maximum.

7. Plaque d'accotement de route (1) selon l'une des revendications 1 à 6, **caractérisée en ce qu'**une face d'appui de la plaque d'accotement de route (1) est parallèle à une face supérieure (10) opposée à la face d'appui.

8. Plaque d'accotement de route (1) selon la revendication 7, **caractérisée en ce qu'**au moins deux évidements (11) sont formés sur la face supérieure (10), dans laquelle une branche (12) s'étendant de la première face latérale (2) à la deuxième face latérale (3) et disposée de manière centrale s'étend entre lesdits au moins deux évidements (11).

9. Plaque d'accotement de route (1) selon l'une des revendications 1 à 8, **caractérisée en ce que** le premier moyen de liaison (4) et le deuxième moyen de liaison (5) sont conçus de telle sorte qu'une liaison des moyens de liaison (4, 5) est bloquée par forme par rapport aux forces de cisaillement le long de la face latérale respective (2, 3).

10. Plaque d'accotement de route (1) selon l'une des revendications 1 à 9, **caractérisée en ce que** la languette (6) et la rainure (7) sont réalisées sous la forme d'un assemblage à queue d'aronde.

11. Agencement de plaques d'accotement de route (13) composé de plusieurs plaques d'accotement de route (1) selon l'une des revendications 1 à 10 reliées les unes autres, comprenant au moins une section droite (14) et/ou au moins une section courbe (15), dans lequel, dans ladite au moins une section droite (14), le premier moyen de liaison (4) de la plaque d'accotement de route (1) est relié au premier moyen de liaison (4) de la plaque d'accotement de route (1) adjacente, et dans ladite au moins une section courbe (15), le premier moyen de liaison (4) de la plaque d'accotement de route (1) est relié au deuxième moyen de liaison (5) de la plaque d'accotement de route (1) adjacente.

12. Route comprenant une chaussée et au moins un accotement de route adjacent à un bord de chaussée, **caractérisée en ce qu'**une pluralité de plaques d'accotement de route (1) selon l'une des revendications 1 à 10 qui sont reliées les unes aux autres et suivent le bord de chaussée sont disposées sur l'accotement de route.
